# EUROPÄISCHE PATENTSCHRIFT

(11) **EP 1 507 959 B1**
(45) Veröffentlichungstag und Bekanntmachung des Hinweises auf die Patenterteilung: **29.11.2006**
(21) Anmeldenummer: 03737889.0
(22) Anmeldetag: 15.05.2003
(51) Int. Cl.: F01D 9/04, F01D 25/24

(54) **ANORDNUNG ZUM AXIALEN UND RADIALEN FIXIEREN DER LEITSCHAUFELN EINES LEITSCHAUFELKRANZES EINER GASTURBINE**
ARRANGEMENT FOR AXIALLY AND RADIALLY FIXING THE GUIDE VANES OF A VANE RING OF A GAS TURBINE
ENSEMBLE POUR LA FIXATION AXIALE ET RADIALE DES AUBES FIXES D'UN STATOR D'UNE TURBINE A GAZ

(30) Priorität: 28.05.2002 DE 10223655
(43) Veröffentlichungstag der Anmeldung: 23.02.2005
(73) Patentinhaber: MTU Aero Engines GmbH, 80995 München (DE)
(72) Erfinder: HUMHAUSER, Werner, 85368 Moosburg (DE)
(86) Internationale Anmeldenummer: PCT/DE2003/001568
(87) Internationale Veröffentlichungsnummer: WO 2003/102379

(56) Entgegenhaltungen:
- GB-A- 1 523 422
- US-A- 3 104 091
- US-A- 5 201 846
- US-A- 5 399 069
- US-A- 6 095 750

## Beschreibung

Die Erfindung betrifft eine Anordnung nach dem Oberbegriff des Patentanspruches 1.

Bekanntlich bildet der Stator einer Gasturbine keine integrale Einheit sondern weist bezüglich der einzuhaltenden Spalte kritische Verbindungs- und Lagerstellen auf. Es müssen dabei den zwischen Turbinengehäuse und Leitschaufelkranz auftretenden Temperaturgradienten Rechnung tragende Fixierungen vorgesehen werden, deren Realisierung erhebliche Schwierigkeiten bereiten kann. Infolge der beengten Raumverhältnisse und der schlechten Zugänglichkeit sind Fräsarbeiten an am Turbinengehäuse befindlichen Anschlagflächen für die Realisierung der geforderten Fixierungen nur mit großem Aufwand durchführbar. Dies gilt nicht nur für die Erstmontage, sondern auch für Nacharbeiten in Folge von Verschleiß während des Betriebes solcher Gasturbinen.

Die US-A-5 399 069 betrifft eine Anordnung zum axialen und radialen Fixieren der Leitschaufeln eines Leitschaufelkranzes einer Gasturbine, welche primär für die radial inneren, nabenseitigen Enden der Leitschaufeln geeignet ist. Die Leitschaufeln (4) sind als Einzelschaufeln ohne innere Plattformen ausgeführt und werden in schlitzartigen Aussparungen (13) eines Ringes (14) formschlüssig gehalten, wobei der Ring (14) selbst die Strömungskanalwand am radial inneren Schaufelenden bildet. Es sind zusätzliche Verriegelungselemente (10, 16, 18, 21) radial innerhalb des Ringes (14) vorhanden, welche primär die radiale Schaufelbefestigung übernehmen. Die Anordnung ist in dieser Form weder für den heißen Turbinenbereich geeignet, noch auf den radial äußeren, gehäuseseitigen Schaufelendbereich übertragbar. Weiterhin ist sie konstruktiv aufwändig.

Die US-A-5 201 846 schützt die Anordnung eines Hitzeschildes zwischen den radial äußeren Enden von Leitschaufeln und dem Turbinengehäuse einer Gasturbine. Das Hitzeschild (60) ist als ein bei hohen Temperaturen expandierender und zum Turbinengehäuse (10) hin abdichtender Blechring ausgeführt. Die Axial- und Verdrehsicherung (48, 50, 54, 56) des Hitzeschildes (60) ist in die stromabwärtige Leitschaufelaufhängung integriert. Die Aufhängung der Leitschaufeln (40) ist konventionell und greift direkt am Turbinengehäuse (10) an in Form einer sogenannten "Hakenlösung":
Die GB-A-1 523 422 betrifft die Befestigung von Laufschaufeln, insbesondere Fanschaufeln, an der Rotorscheibe. Die Laufschaufeln (1, 21, 41) besitzen schwalbenschwanzförmige Füße (2, 22, 42), welche radial formschlüssig in korrespondierenden Nuten (3, 23, 43) der Rotorscheibe (4, 24, 44) sitzen. Zur Axialsicherung sind riegelartige Elemente (6, 26, 46) vorhanden, die radial von innen in Nuten der Rotorscheibe und des Schaufelfußes gesteckt werden und durch Zusatzelemente sowie die Fliehkraft in Verriegelungsposition gehalten werden. Das Prinzip ist so nicht auf die radial äußere Leitschaufelbefestigung übertragbar.

Der Erfindung liegt die Aufgabe zugrunde, hier Abhilfe zu schaffen, durch eine neue Gestaltung der Mittel zum Fixieren der Leitschaufeln eines Leitschaufelkranzes einer Gasturbine.

Diese Aufgabe ist erfindungsgemäß gelöst durch die kennzeichnenden Merkmale des Patentanspruchs 1.

Weitere Merkmale der Erfindung ergeben sich aus den Unteransprüchen.

Durch die neuen, den nabenfernen Enden der Leitschaufeln des Leitschaufelgitters zugeordneten, formschlüssigen Verriegelungselemente mit ihren das Spiel und die Lage der Leitschaufeln bestimmenden Anlageflächen werden die zur Vorgabe der notwendigen Maße und Spalte erforderlichen Fräsarbeiten auf vom Turbinengehäuse getrennte Mantelringe und Haltestücke verlagert, die für die Bearbeitung und für eine Nachbearbeitung besser zugänglich sind. Darüber hinaus können die Leitschaufeln mittels der neuen Verriegelungselemente vor dem Einsetzen in die Turbine zu einem Baumodul zusammengefasst werden, was zu einem einfachen Partner-Interface führt und die Montage wesentlich erleichtert. Insbesondere aber ermöglichen die neuen Verriegelungselemente eine annähernd spielfreie Fixierung der Leitschaufelkränze unmittelbar an der Speichenzentrierung bei Wegfall der bisher notwendigen Ringdichtungen. Die Anordnung der Lagerstellen an den Mantelringen bringt eine Abkoppelung der Speichenzentrierung vom Turbinengehäuse und vermeidet dadurch einen direkten Einfluss der während des Betriebes der Gasturbine auftretenden Verformungen des Turbinengehäuses auf die Speichenzentrierung. Schließlich kann durch die neuen Verriegelungselemente auf das bisher übliche Angießen von Lagerstellen für die sogenannten "outer air seals" verzichtet werden.

Die Erfindung ist nachfolgend anhand eines in der Zeichnung vereinfacht dargestellten Ausführungsbeispiels beschrieben. Es zeigen:
- Fig. 1: eine Schnittdarstellung des Leit- und Laufschaufelkränze umfassenden Niederdruckteils einer Gasturbine und
- Fig. 2: in vergrößerter Explosionsdarstellung die den Leitschaufelspitzen des Leitschaufelkranzes zugeordneten Verriegelungselemente nach der Erfindung.

Von einer insgesamt mit der Bezugsziffer 10 bezeichneten Gasturbine sind in Fig. 1 deren Niederdruckteil mit einem Leitschaufeln 12, 12' aufweisenden Stator ST und mit einem Laufschaufeln 14, 14' aufweisenden Rotor RT sowie das zugehörige Turbinengehäuse 16 ausschnittsweise dargestellt.

Die Leit- und Laufschaufeln sind jeweils zu sogenannten Leit- und Laufschaufelkränzen zusammengefasst, die mit ihren zugehörigen, weiter nicht näher beschriebenen Bauelementen sogenannte Partnerbauteile - nämlich den genannten Stator und den genannten Rotor - der von dem Turbinengehäuse 16 umschlossenen Gasturbine 10 bilden.

Wie Fig. 1 zeigt, ragt der von den Leitschaufeln 12 gebildete Leitschaufelkranz 13 zwischen zwei Laufschaufelkränze mit ihren Laufschaufeln 14 und 14'. Stromauf ist ein weiterer Leitschaufelkranz 15 mit Leitschaufeln 12' zwischen Nabe und Gehäuse fixiert. Der in noch zu beschreibender Weise zwischen dem Turbinengehäuse 16 und einem Dichtungsträger 17 des Stators ST befindliche Leitschaufelkranz 13 ist durch Temperaturgradienten verursachte Dilatationen zwischen Turbinengehäuse und Leitgitter ausgesetzt, die über definierte Spalte aufgenommen werden. Zur Fixierung sind die in Fig. 2 dargestellten Verriegelungselemente vorgesehen, die einem jeden der Nabe abgewandten Ende einer Leitschaufel 12 zugeordnet sind.

Diese Verriegelungselemente umfassen für den Leitschaufelkranz 13 einen Mantelring 18 mit einer axialen Anschlagfläche 19 und mit Paaren von ebene Passflächen 20 einschließenden, radialen Vorsprüngen 21 zwecks Aufnahme von korrespondierenden ebenen Lagerflächen 24 an einem stromabwärtigen Mantelring 18". Ein gut aus Figur 2 ersichtlicher, axialer Fortsatz des Mantelringes 18" besitzt ferner beidseitig einander gegenüberliegend rechtwinklige Ausnehmungen 27 und 27', die jeweils der Aufnahme der Schenkel 28, 28' eines U-förmigen Haltestückes 30 dienen. Jedes Haltestück 30 weist an seiner hinteren Basis eine Widerlagerfläche 32 auf, hinter die ein noch zu beschreibender Spannbügel 35 nach der Montage der Leitschaufeln am Turbinengehäuse greift. In der Betriebslage fluchten die Leitschaufeln 12 mit entsprechenden Passflächen mit den Passflächen 20 der Vorsprünge 21 des Mantelrings 18, dieser steht mit seiner Anlagefläche 19 in axialer Anlage mit den Leitschaufeln 12. Die in die Ausnehmungen 27 und 27' mittels der Schenkel 28, 28' eingreifenden Haltestücke 30 fixieren die Leitschaufeln 12 und den Mantelring 18 am Mantelring 18", wobei letzterer am Turbinengehäuse festgelegt und fixiert ist.

Auf diese Weise ist eine unmittelbar am Ort der üblichen Speichenzentrierung befindliche formschlüssige Verriegelung gebildet, die in Fig. 1 insgesamt mit VE bzw. VE' bezeichnet ist und die für jede Leitschaufel jeweils über den bereits genannten Federbügel 35 gesichert ist. Hierzu greifen die Federbügel 35 mit ihren freien Enden unter die radial inneren Lagerflächen 24 am Mantelring 18", genauer an dessen axialem Fortsatz.

Die Leitschaufelspitzen weisen ferner Vorsprünge 41, 41' auf, denen entsprechende Anschlagflächen 42, 42' an den Mantelringen 18, 18' zugeordnet sind.
Die dem Dichtungsträger 17 des Stators ST zugewandten Enden der Leitschaufeln 12 tragen an sich bekannte Dichtungsbeläge 44, deren zugeordnete Dichtfins 45 auf dem Rotorteil 46 angeordnet sind.

### Bezugszeichenliste

- Gasturbine: 10
- Leitschaufeln: 12, 12'
- Leitschaufelkranz: 13
- Laufschaufeln: 14, 14'
- Leitschaufelkranz: 15
- Turbinengehäuse: 16
- Dichtungsträger: 17
- Mantelringe: 18, 18', 18"
- Anschlagfläche Mantelring: 19
- Passflächen: 20
- Vorsprünge des Mantelrings: 21
- Lagerflächen: 24
- Ausnehmungen: 27, 27'
- Schenkel: 28, 28'
- Haltestücke: 30
- Widerlagerfläche: 32
- Federbügel: 35
- Anschlagflächen: 36
- Anschlagflächen: 39
- Vorsprünge der Leitschaufeln: 41, 41'
- Anschläge: 42, 42'
- Dichtungsbeläge: 44
- Dichtfins: 45
- Rotorteil: 46

## Patentansprüche

1. Anordnung zum axialen und radialen Fixieren der Leitschaufeln (12, 12') eines Leitschaufelkranzes (13, 15) einer Gasturbine (10) mit einem, axial nebeneinanderliegend angeordnete Leit- und Laufschaufelkränze umschließenden Turbinengehäuse (16), bei welcher die der Fixierung dienenden Anschlagflächen (19, 24, 32, 39) für die Leitschaufeln (12, 12') des Leitschaufelkranzes (13, 15) an von dem Turbinengehäuse (16) baulich getrennten Verriegelungselementen (18, 18', 18", 30) angeordnet sind, **dadurch gekennzeichnet, dass** die Verriegelungselemente (18, 18', 18", 30) den nabenfernen, radial äußeren Enden der Leitschaufeln (12, 12') zugeordnet sind, formschlüssig ineinandergreifen, jeweils zwei axiale Anschlagflächen (19, 39) aufweisende Mantelringe (18, 18', 18") und jeweils in korrespondierende Ausnehmungen (27, 27') der Mantelringe (18, 18") eingreifende und als Widerlager (32) für Federbügel (35) dienende Haltestücke (30) umfassen.

2. Anordnung nach Anspruch 1, **dadurch gekennzeichnet, dass** radiale und circumferentiale Anlageflächen (20) des Mantelringes (18) an radialen Vorsprüngen (21) angeordnet sind, denen korrespondierende Anlageflächen an den radial äußeren Enden der Leitschaufeln (12) zugeordnet sind.

3. Anordnung nach Anspruch 1 oder 2, **dadurch gekennzeichnet, dass** den an den Widerlagerflächen (32) der Haltestücke (30) angreifenden Federbügeln (35) entsprechende Lagerflächen (24) an dem Mantelring (18") zugeordnet sind, um die Haltestücke (30) lösbar zu fixieren.

## Claims

1. Arrangement for the axial and radial fixing of the guide vanes (12, 12') of a vane ring (13, 15) of a gas turbine (10) with a turbine housing (16) that encloses guide vane and rotor blade rings arranged axially next to one another, in which the abutment surfaces (19, 24, 32, 39) serving to fix the guide vanes (12, 12') of the vane ring (13, 15) are arranged on locking elements (18, 18',18", 30) structurally separate from the turbine housing (16), **characterised in that** the locking elements (18, 18',18", 30) are associated with the radially outer ends of the vanes (12, 12') remote from the hub, they engage in one another with positive locking, and in each case they comprise-sleeve rings (18, 18',18") having two axial abutment surfaces (19, 39) and holding elements (30) which in each case engage in corresponding recesses (27, 27') of the sleeve rings (18',18") and serve as an abutment (32) for spring stirrups (35).

2. Arrangement according to Claim 1, **characterised in that** radial and circumferential contact surfaces (20) of the sleeve ring (18) are arranged on radial projections (21), whose corresponding contact surfaces are associated with the radially outer ends of the guide vanes (12).

3. Arrangement according to Claims 1 or 2, **characterised in that** the bearing surfaces (24) that correspond to the spring stirrups (35) which engage with the abutment surfaces (32) of the holding elements (30) are associated with the sleeve ring (18"), in order to fix the holding elements (30) detachably.

## Revendications

1. Dispositif pour la fixation axiale et radiale des aubes directrices (12, 12') d'un stator (13, 15) d'une turbine à gaz (10) avec un corps de turbine (16) entourant un stator et un rotor juxtaposés axialement, dans lequel les faces de butée (19, 24, 32, 39) servant à la fixation pour les aubes directrices (12, 12') du stator (13, 15) sont disposées sur des éléments de verrouillage (18, 18', 18", 30) séparés par construction du corps de turbine (16),
**caractérisé en ce que**
les éléments de verrouillage (18, 18', 18", 30) sont associés aux extrémités radialement extérieures, éloignées du moyeu, des aubes directrices (12, 12'), s'engagent par emboîtement les uns dans les autres, comprennent des bagues (18, 18', 18") présentant chaque fois deux faces de butée axiales (19, 39) et des pièces d'arrêt (30) s'engageant chaque fois dans des évidements correspondants (27, 27') des bagues (18, 18") et servant d'appui (32) pour des étriers à ressort (35).

2. Dispositif selon la revendication 1,
**caractérisé en ce que**
des faces de butée radiales et circonférentielles (20) de la bague (18) sont disposées sur des saillies radiales (21), auxquelles des faces d'appui correspondantes sont associées sur les extrémités radialement extérieures des aubes directrices (12).

3. Dispositif selon la revendication 1 ou 2,
**caractérisé en ce que**
des faces d'appui (24) correspondant aux étriers à ressort (35) appliqués sur les faces d'appui (32) des pièces d'arrêt (30) sont associées à la bague (18"), pour fixer les pièces d'arrêt (30) de façon démontable.
